# EUROPÄISCHE PATENTSCHRIFT

(11) **EP 0 096 824 B1**
(45) Veröffentlichungstag und Bekanntmachung des Hinweises auf die Patenterteilung: **19.08.1987**
(21) Anmeldenummer: 83105571.0
(22) Anmeldetag: 07.06.1983
(51) Int. Cl.: H01J 35/06, H01J 35/14

(54) **Feinfokus-Röntgenröhre und Verfahren zur Bildung eines Mikrofokus der Elektronenemission einer Röntgenröhren-Glühkathode**
Fine focus X-ray tube and method for the production of a finely focused electron emission from an X-ray filament cathode
Tube à rayons X à foyer fin et procédé de formation d'un microfoyer d'émission électronique de la cathode à incandescence d'un tube à rayons X

(30) Priorität: 16.06.1982 DE 3222511
(43) Veröffentlichungstag der Anmeldung: 28.12.1983
(73) Patentinhaber: feinfocus Verwaltungs GmbH & Co. KG, D-3050 Wunstorf 1 (DE)
(72) Erfinder: Reinhold, Alfred, Dipl.-Ing., D-3050 Wunstorf 1 (DE)
(74) Vertreter: Junius, Walther, Dr.

## Beschreibung

Die Erfindung betrifft eine Feinfocus-Röntgenröhre, in deren evakuiertem Kolben eine von einer rotationssymmetrischen Steuerelektrode teilweise umgebene, durch einen Heizdraht gebildete Glühkathode und eine mit Target, elektromagnetischen Elektronenstrahlbündelungs- und ablenkungsvorrichtungen und einer Eintrittsblende ausgestattete Anode untergebracht sind sowie ein Verfahren zur Bildung eines Mikrofocus der Elektronenemission.

Die eingangs genannte Röntgenröhre ist aus der US-A-41 59 436 bekannt geworden. Hier ist zwar eine aus einem V-förmig gebogenen Draht gebildete Glühkathode vorgesehen, die von einem Hohlzylinder mit stirnseitigem Innenvorsprung als Steuerelektrode umgeben ist, besondere Mittel zur Bildung eines Mikrofocus sind hier jedoch nicht vorgesehen, weil es hier um Probleme der Verbesserung der Isolation und Probleme der elektrostatischen oder elektromagnetischen Fokussierung geht.

Aus der US-A-35 64 317, Fig. 3, ist es bekannt geworden, eine wendelförmige Glühkathode von einem ringförmigen Metallklotz als Kathodenkappe zu umgeben. Die durch die Glühkathode erzeugte Hitze kann über diesen ringförmigen Metallklotz abgeführt werden. Mittel zur Bildung eines Mikrofocus sind hier aber nicht vorgesehen, vielmehr sind durch die senkrechte Lage der Wendel zur Elektronenstromrichtung eine Reihe von Emissionsstellen nebeneinander angeordnet. Zu einer Erhöhung des Auflösungsvermögens ist es aber notwendig, eine einzige Emissionsstelle zu haben und diese nach Möglichkeit in ihren Flächenausdehnungen so klein zu machen, wie es nur irgend möglich ist.

In dem Bestreben, das Auflösungsvermögen bei Röntgengeräten zu steigern, um immer kleinere Details in Röntgenaufnahmen zu erkennen, z. B. feinste Haarrisse in Turbinenschaufeln, wurden Röntgenröhren entwickelt, deren Glühkathoden aus immer feineren Drähten hergestellt wurden und die wie spitze Nadeln geformt wurden, um die Elektronenaustrittsfläche - an der Nadelspitze - möglichst klein zu gestalten. Nur so glaubte man bisher der Regel aus der Optik, - je kleiner und punktförmiger die Lichtquelle, umso höher das Auflösungsvermögen -, entsprechen zu können und scharfe Röntgenbildaufnahmen erzielen zu können.

Es gelingt auch, auf diesem Wege das Auflösungsvermögen eines Röntgengerätes erheblich zu steigern, doch nur um den Preis einer geringeren Elektronenemission und um den Preis einer stark verkürzten Lebensdauer der Glühkathode. Die geringere Elektronenemission führt dazu, daß man in der medizinischen Anwendung von Röntgengeräten längere Expositionszeiten benötigt und dadurch den Patienten stärker belastet, während in der Anwendung von Röntgengeräten zur Materialprüfung dem Durchdringungsvermögen Grenzen gesetzt sind, die Untersuchungen erheblich längere Zeit in Anspruch nehmen und die Einsatzmöglichkeiten am bewegten Untersuchungsobjekt erheblich eingeschränkt werden. Die stark verkürzte Lebensdauer der Glühkathode macht deren häufiges Auswechseln erforderlich, ein Vorgang, bei dem nach dem Auswechseln die Röntgenröte erst wieder evakuiert werden muß, ehe sie erneut einsatzbereit ist. Das ist ein zeitaufwendiger Vorgang, der das Verhältnis von Benutzungszeit zu Stillstandszeit sehr ungünstig beeinflußt.

Maßnahme am Target der Röntgenröhre zur Verbesserung der Auflösung führten weder zur Vermeidung der aufgezeigten Nachteile an der Kathode noch zu einer wesentlichen Verbesserung der Intensität der emittierten Röntgenstrahlen, wohl aber zu einem vorzeitigen Verschleiß der Targetoberfläche. Hier am Target hielt die Fachwelt bisher strikt die von Heel aufgestellte Regel ein, daß der Targetwinkel (Winkel zwischen der Senkrechten zur Elektroneneinfallsrichtung und der Targetoberfläche) zwischen 10° und 40° liegen solle, weil bei 30° bis 33° Targetwinkel ein Maximum der Intensität der Röntgenstrahlungsabstrahlung liegt. Da hier am Target keine Verbesserungen möglich erschienen, richteten sich die Versuche zur Verbesserung der Intensität auf die Kathode der Röntgenröhren und endeten an den aufgezeigten Grenzen.

Es ist die Aufgabe der Erfindung, die Intensität der Elektronenemission aus einem Mikrofocus einer Glühkathode bei gleichzeitiger Steigerung deren Lebensdauer erheblich zu erhöhen und die Intensität der Röntgenstrahlenemission zu steigern.

Der Erfindung liegt die Erkenntnis zugrunde, daß die Lebensdauer eine Glühkathode umso höher ist, je stärker der Querschnitt des Glühdrahtes ist und umso niedriger dessen Temperatur zumindest an der Oberfläche ist, und daß auf dieser Oberfläche eines relativ dicken Drahtes sich ein Mikrofocus ausbilden läßt, wenn es nur gelingt, einen Ort der Oberfläche besonderen physikalischen Bedingungen auszusetzen, die an anderen Teilen der Oberfläche nicht herrschen und die zur Elektronenemission bevorzugt geeignet sind.

Die Erfindung besteht darin, daß die Querschnittsdimensionen des Drahtes der Glühkathode groß gegenüber den Dimensionen der Elektronenaustrittsfläche sind und daß eine Vorrichtung zur Erzielung einer erhöhten Oberflächentemperatur an derjenigen Stelle vorgesehen ist, an der das elektrische Feld zwischen Anode und Kathode seinen höchsten Wert erreicht.

Auf diese Weise erreicht man, daß trotz der Verwendung eines sehr stabilen Glühdrahtes, der infolge seiner Querschnittsgröße und seiner Oberflächentemperatur eine lange Lebensdauer aufweist, ein Mikrofokus geschaffen ist, der sich durch eine besonders hohe Intensität der Elektronenemission auszeichnet. Durch die Anordnung der Elektronenemissionsstelle in zwei Feldern, einem elektrischen Feld und einem Temperaturfeld an der Oberfläche des Glühdrahtes, deren Spitzenwerte an ein und denselben Ort fallen, läßt sich auf dem Glühdraht ein Fokus intensiver Elektronenemission von sehr kleinen Abmessungen schaffen, obwohl der Durchmesser des Glühdrahtes viel größer ist.

Dabei braucht man den winzigen Fleck erhöhter Temperatur nicht einmal durch äußere Strahlungseinwirkung, z. B. durch Lichteinstrahlung, Infraroteinstrahlung oder mittels eines Lasers, zu schaffen, dieser Ort erhöhter Temperatur läßt sich viel einfacher, aber ebenso wirkungsvoll dadurch schaffen, daß man die Glühkathode mit einem Wärmestrahlung absorbierenden Körper so (teilweise) umgibt, daß von allen Orten der Oberfläche des Glühdrahtes mehr Strahlung absorbiert wird als von dem Ort der Elektronenaustrittsfläche. Hierzu bietet sich die Steuerelektrode (Gitter) als einfaches, sowieso vorhandenes Bauelement an, wenn man es nur in geeigneter Weise dimensioniert.

Durch diese Strahlungsabsorption, aber auch mit anderen Maßnahmen der Kühlung läßt sich erreichen, daß man den Glühdraht so (unterschiedlich stark) kühlt, daß am Ort der Elektronenaustrittsfläche die höchste Temperatur an der Oberfläche des Glühdrahtes herrscht.

Dabei ist es,zweckmäßig, wenn die Vorrichtung zur Erzielung einer erhöhten Temperatur eine Wärmestrahlung stark absorbierende Vorrichtung ist, welche die Glühkathode teilweise umgibt. Denn mit dieser Vorrichtung läßt sich bei geringstem Aufwand eine enorme Steigerung der Intensität der Elektronenemission erzielen.

Diese Vorrichtung kann die sowieso in der Röntgenröhre vorhandene Steuerelektrode sein, wenn sie nur in besonderer Weise diesem Zweck der Wärmeabsorption angepaßt ist. Eine solche Feinfokus-Röntgenröhre zeichnet sich dadurch aus, daß die Steuerelektrode als ein starkwandiger Körper ausgebildet ist, der die Form eines Hohlzylinders mit an der Stirnseite nach innen gerichteten Vorsprung aufweist, dessen Außenseite sich trichterförmig erweitert, wobei dieser Trichter einem Winkel von 100° bis 140° einschließt, und daß die Glühkathode mit ihrer am weitesten aus dem Inneren der Steuerelektrode austretenden Stelle in der Achse der Steuerelektrode in einer Ebene angeordnet ist, die im Bereich der Unterkante des trichterförmigen Teiles der Stirnseitenfläche liegt.

In dieser Röntgenröhre kann die Glühkathode so ausgeführt sein, daß die Glühkathode aus einem U- oder V-förmig gebogenen Draht besteht. In Zusammenwirken mit der als Kühlvorrichtung wirkenden Steuerelektrode bildet sich dann in der Spitze der Biegung des Glühdrahtes ein winziger Fleck aus, der von der Kühlwirkung am wenigsten erfaßt wird und der, da er gleichzeitig am Ort der höchsten Feldstärke liegt, ein Ort besonders intensiver Elektronenemission ist. So wird hier an einer keineswegs spitzen Elektrode von bisher ungeeignet erscheinender Form und Größe ein Mikrofokus erzielt, dessen Wirkungsgrad der Emission die spitzgeformten bekannten Elektroden wesentlich übertrifft. Die Kühlwirkung gerade der Oberflächenteile der Glühkathode ist die Ursache für die bedeutende Erhöhung der Lebensdauer der Glühkathode.

Eine weitere Steigerung der Intensität der Röntgenstrahlung, die weit über das hinausgeht, was nach der Steigerung der Elektronenemission zu erwarten ist, ist dadurch erreichbar, daß das Target eine sphärisch gekrümmte Oberfläche aufweist und der Targetwinkel einen Wert zwischen 0° und 10° hat. Hier zeigt das Zusammenwirken der erfindungsgemäßen Maßnahmen an der Kathode mit den erfindungsgemäßen Maßnahmen an der Anode eine Steigerung der Intensität um mehr als eine Größenordnung, ohne daß ein besonderer Aufwand getrieben wurde und ohne daß eine Einbuße an Lebensdauer entsteht.

Das erfindungsgemäße Verfahren ist durch die Ansprüche 6 bis 8 gekennzeichnet.

Das Wesen der Erfindung ist nachstehend anhand eines in der Zeichnung schematisch dargestellten Ausführungsbeispieles näher erläutert.

Es zeigen :
Figur 1 einen Querschnitt durch die Feinfokus-Röntgenröhre,
Figur 2 einen Querschnitt durch die Kathode und die Anordnung der Steuerelektrode (Gitters),
Figur 3 einen Querschnitt durch einen Teil der Röntgenröhre im Bereich des Targets,
Figur 4 einen Teil des Targets,
Figur 5 eine andere Ausbildung des Glühdrahtes,
Figur 6 eine weitere Ausbildung des Glühdrahtes.

Der Kolben der Rontgenröhre besteht aus zwei Teilen 1, 2. Das Teil 1 nimmt die Kathode, bestehend aus dem Heizfaden 3, der als Emitter für den Elektronenstrom 11 dient, den Anschlußkontakten 12, 13 für den Heizfaden 3 und dem Sockel 14 und die Steuerelektrode 4 auf, welches ebenfalls vom Sockel 14 getragen wird und welches über den Anschlußkontakt 15 mit einer nicht dargestellten Spannungsquelle verbunden ist. Das als Anode dienende Teil 2 nimmt in seinem Inneren mit einem Luftspalt 26 versehene Fokussierspulen 5, Ablenkspulen 6 auf und ist mit dem Targetkopf 7 versehen, der in seinem Inneren das Target 8 (die Antikathode) und eine Abschirmung 16 aufnimmt, die eine Durchbrechung für den Austritt der am Target 8 erzeugten Röntgenstrahlen 10 aufweist, die durch das Austrittsfenster 9 austreten. Der Targetkopf wird durch eine Kühlflüssigkeit gekühlt, die durch die Rohre 17 in einen Kühlraum ein- bzw. austritt. Der Kolben der Röntgenröhre weist einen Vakuumanschluß 18 auf. Die elektrischen Anschlüsse für die Fokussierspule 5 und die Ablenkspulen 6 sind mit 19 bis 22 bezeichnet. Zwischen den beiden Teilen 1 und 2 des Kolbens der Röntgenröhre befindet sich eine Trennwand (Anode) 24, welche mit einer Durchlaßöffnung 25 für den Elektronenstrom 11 versehen ist.

In Fig. 2 ist in vergrößerter Darstellung der Aufbau von Kathode und Steuerelektrode dargestellt. Über die Anschlußkontakte 12, 13, die in Klemmvorrichtungen 27, 28 für den U-förmig gebogenen Heizfaden (Emitter) 3 enden, wird dem Heizfaden 3 Spannung zugeführt, die diesen Heizfaden zum Glühen bringt. Die beiden Klemmvorrichtungen 27, 28 sind dabei in einer Halterung 29 untergebracht, die mittels des Isolierringes 30 auch das Gitter 4 trägt. Diese Steuerelektrode 4 ist als ein starkwandiger Hohlzylinder ausgebildet, der an seiner einen, den Heizfaden 3 umschließenden Stirnseite einen nach innen gerichteten Vorsprung 34 aufweist, der an seiner Außenseite in Form eines Trichters 31 ausgebildet ist, der einen Öffnungswinkel ß von 100° bis 140°, vorzugsweise 120°, aufweist. Dieser Trichter 31 geht auf seiner Innenseite in eine zylindrische Oberfläche 32 über, die abgerundete Kante 33, über. Im Bereich dieser abgerundeten Kante 33 befindet sich die Ebene 35, in welcher sich derjenige Oberflächenteil des Heizdrahtes 3 befindet, der Elektronen emittiert. Durch die besondere geometrische Ausbildung der Steuerelektrode wird einerseits ein elektrisches Feld erzeugt, welches seinen Spitzenwert in der Achse 36 dort hat, wo die Achse 36 die dem Target zugewandte Oberfläche des Heizdrahtes 3 durchbricht. Andererseits ist durch die besondere geometrische Gestaltung der Steuerelektrode 4 erreicht, daß von allen Oberflächenteilen des Heizfadens 3 mehr Strahlung an die Steuerelektrode abgegeben wird als von demjenigen Ort des Heizfadens, an dem die geometrische Achse die dem Target zugewandte Oberfläche des Heizdrahtes 3 durchbricht. Hierdurch wird die Oberfläche des Heizdrahtes überall gekühlt, jedoch ist die Kühlung am geringsten an demjenigen Ort, an dem die geometrische Achse 36 die dem Target 8 zugewandte Oberfläche der Heizdrahtes durchbricht. Als Durchmesser D des Heizdrahtes wird ein solcher von mehr als 0,17 mm gewählt, der Innenradius Ri der Krümmung ist größer als 0,1 D gewählt. Diese Abmessungen sind erheblich größer als die Abmessungen, die bisher für Feinfokus-Röntgenröhren verwendet werden. Der Innenradius Ri und der Außenradius Ra können aber auch noch erheblich größere Werte aufweisen. - In manchen Fällen ist es zweckmäßig, die massiv wie ein Klotz ausgebildete ringförmige Steuerelektrode 4 noch mit einer zusätzlichen Schürze 37 zu versehen, um die nach außen erfolgende Abstrahlung von Wärme zu vergrößern. Diese Schürze 37 wird zweckmäßigerweise einstückig mit der Steuerelektrode 4 hergestellt und stellt im wesentlichen einen massiven Hohlzylinder dar.

Man kann anstelle des Heizdrahtes 3 auch andere Formen für den Emitter verwenden, z. B. Emitter in den Formen, wie sie in Fig. 5 und 6 dargestellt sind. Diese aus massivem Material hergestellten Emitter werden ebenfalls bis zum Glühen durch durchfließenden Strom erhitzt.

In Fig. 3 ist das Detail 1 aus Fig. 1 dargestellt, nämlich ein Teil des Targetkopfes 7 und das Target 8 im Querschnitt. Das Target 8 ist als ein massiver Klotz ausgeführt, der eine zylindrische oder sphärische Oberfläche auf der dem Elektronenstrom 11 zugekehrten Seite aufweist.

Die Innenseite des Targetkopfes 7 ist mit einer Auskleidung 16 aus Blei versehen. Der Targetkopf 7 weist eine seitliche Durchbrechung auf, die durch das Strahlenaustrittsfenster 9 für die austretenden Röntgenstrahlen 10 verschlossen ist. Die am Target 8 eingestellten Werte sind anhand der Fig. 4 näher erläutert : Parallel zur Röhrenachse 36 verläuft die Elektronenstrahlachse E des Elektronenstrahles mit dem Elektronenstrahldurchmesser De. Der Auftreffpunkt der Elektronenstrahlachse E und der Targetkrümmungsradius R wird so gewählt, daß sich ein Targetwinkel a von maximal 10° ergibt. Da mit den erfindungsgemäßen Maßnahmen an der Kathode bereits ein sehr dünn gebündelter Elektronenstrahl auf das Target 8 fällt, ergibt sich eine sehr geringe Breite BFo des optischen Brennflecks. Bei einer Wahl des Targetwinkels von maximal 10° wird eine sehr hohe Intensität der Röntgenstrahlung erreicht, deren Ursache noch nicht wissenschaftlich geklärt werden konnte. Es wird angenommen, daß hier ähnliche Verhältnisse auftreten, wie sie bei der Totalreflexion in der Optik auftreten.

Die Glühkathode braucht nicht unbedingt aus einem stromdurchflossenen Draht zu bestehen, sie kann auch indirekt beheizt werden, z. B. induktiv beheizt werden. Auch in diesem Falle ist es wichtig, daß die Querschnittsdimensionen der Glühkathode, die durchaus die Form einer Nadel haben kann, groß gegenüber den Dimensionen der Elektronenaustrittsfläche sind und daß man an der Glühkathode einen Punkt mit einer gegenüber den anderen Oberflächenteilen erhöhten Oberflächentemperatur an der Stelle hat, an der das elektrische Feld zwischen Anode und Kathode seinen höchsten Wert erreicht. Es gibt aber auch Möglichkeiten, die Kathode sowohl direkt durch einen hindurchfließenden Strom als auch zusätzlich indirekt zu beheizen.

## Patentansprüche

1. Feinfocus-Röntgenröhre, in deren evakuiertem Kolben eine von einer rotationssymetrischen Steuerelektrode teilweise umgebene, durch einen Heizdraht gebildete Glühkathode und eine mit Target, elektromagnetischen Elektronenstrahlbündelungs- und -ablenkungsvorrichtungen und einer Eintrittsblende ausgestattete Anode untergebracht sind, dadurch gekennzeichnet, daß die Querschnittsdimensionen des Drahtes (3) der Glühkathode groß gegenüber den Dimensionen der Elektronenaustrittsfläche sind und daß eine Vorrichtung zur Erzielung einer erhöhten Oberflächentemperatur an derjenigen Stelle vorgesehen ist, an der das elektrische Feld zwischen Anode und Kathode seinen höchsten Wert erreicht.

2. Feinfocus-Röntgenröhre nach Anspruch 1, dadurch gekennzeichnet, daß die Vorrichtung zur Erzielung einer erhöhten Temperatur eine Wärmestrahlung stark absorbierende Vorrichtung ist, welche die Glühkathode teilweise umgibt.

3. Feinfocus-Röntgenröhre nach Anspruch 1, dadurch gekennzeichnet, daß die Steuerelektrode (4) als ein starkwandiger Körper ausgebildet ist, der die Form eines Hohlzylinders mit an der Stirnseite nach innen gerichtetem Vorsprung aufweist, dessen Aussenseite sich trichterförmig erweitert, wobei dieser Trichter einen Winkel von 100° bis 140° einschließt und daß die Glühkathode mit ihrer am weitesten aus dem Inneren der Steuerelektrode austretenden Stelle in der Achse der Steuerelektrode in einer Ebene angeordnet ist, die im Bereich der Unterkante des trichterförmigen Teiles der Stirnseitenfläche liegt.

4. Feinfocus-Röntgenröhre nach Anspruch 1, dadurch gekennzeichnet, daß der Draht (3) der Glühkathode U- oder V-förmig gebogen ist.

5. Feinfocus-Röntgenröhre nach Anspruch 1, dadurch gekennzeichnet, daß das Target (8) eine sphärisch gekrümmte Oberfläche aufweist und der Targetwinkel einen Wert zwischen 0° und 10° hat.

6. Verfahren zur Bildung eines Mikrofocus der Elektronenemission einer Röntgenröhren-Glühkathode, dadurch gekennzeichnet, daß ein Glühdraht (3) verwendet wird, dessen Querschnittsdimensionen groß gegenüber den Dimensionen der Elektronenaustrittsfläche sind, daß auf dem Glühdraht (3) am Ort der Elektronenaustrittsfläche ein Ort erhöhter Temperatur geschaffen wird und daß das elektrische Feld so gestaltet wird, daß es an diesem Ort erhöhter Temperatur seinen Spitzenwert erreicht.

7. Verfahren nach Anspruch 6, dadurch gekennzeichnet, daß der Ort erhöhter Temperatur dadurch geschaffen wird, daß von allen Orten der Oberfläche des Glühdrahtes mehr Wärmestrahlung durch einen Wärmestrahlung absorbierenden Körper (4) absorbiert wird als von dem Ort der Elektronenaustrittsfläche.

8. Verfahren nach Anspruch 6, dadurch gekennzeichnet, daß der Glühdraht (3) so unterschiedlich stark gekühlt wird, daß am Ort der Elektronenaustrittsfläche die höchste Temperatur an der Oberfläche des Glühdrahtes (3) herrscht.

## Claims

1. A fine-focus X-ray tube, in the evacuated envelope of which is arranged a bright cathode formed by a wire resistance, and partially surrounded by a rotation-symmetrical control electrode, and an anode equipped with target, electromagnetic electron beam focussing and deflecting devices and an inlet diaphragm, characterised in that the cross-sectional dimensions of the wire (3) of the bright cathode are large in comparison to the dimensions of the electron outlet surface ; and that a device is provided which produces an increased surface temperature at the location at which the electric field between the anode and cathode reaches its highest value.

2. A fine-focus X-ray tube as claimed in Claim 1, characterised in that the device which produces an increased temperature is a good absorber of radiant heat and partially surrounds the bright cathode.

3. A fine-focus X-ray tube as claimed in Claim 1, characterised in that the control electrode (4) consists of a thick-walled component which has the shape of a hollow cylinder provided at the end with an inwardly directed projection whose exterior widens in the manner of a funnel, where said funnel forms an angle of 100° to 140°, and that the point of the bright cathode which is furthest removed from the interior of the control electrode is arranged on the axis of the control electrode in a plane which lies in the region of the lower edge of the funnel-shaped part of the end surface.

4. A fine-focus X-ray tube as claimed in Claim 1, characterised in that the wire (3) of the bright cathode is bent in a U or V format.

5. A fine-focus X-ray tube as claimed in Claim 1, characterised in that the target (8) has a spherically-curved surface and the target angle has a value of between 0° and 10°.

6. A method of forming a micro-focus of the electron emission of an X-ray tube bright cathode, characterised in that a wire (3) is used whose cross-sectional dimensions are large in comparison to the dimensions of the electron outlet surface, that on the wire (3) a zone of increased temperature is provided at the location of the electron outlet surface, and that the electric field is contrived .to be such that it reaches its peak value at this increased temperature zone.

7. A method as claimed in Claim 6, characterised in that the increased temperature zone is provided in that a component (4) which absorbs radiant heat absorbs more radiated heat from all the surface of the wire than from the location of the electron outlet surface.

8. A method as claimed in Claim 6, characterised in that the wire (3) is cooled to differing extents such that the highest surface temperature of the wire (3) prevails at the location of the electron outlet surface.

## Revendications

1. Tube à rayons X à foyer fin, comportant une ampoule mise sous vide dans laquelle sont logées une cathode à incandescence formée par un fil chauffant et entouré partiellement par une électrode de commande à symétrie de révolution ainsi qu'une anode pourvue d'une cible, de dispositifs électromagnétiques de déviation et de concentration de faisceau d'électrons et d'un diaphragme d'entrée, caractérisé en ce que les dimensions de section du fil (3) de la cathode à incandescence sont grandes par rapport aux dimensions de la surface de sortie d'électrons et en ce qu'il est prévu un dispositif pour produire une température surfacique accrue à l'endroit où le champ électrique entre l'anode et la cathode atteint sa valeur maximale.

2. Tube à rayons X à foyer fin selon la revendication 1, caractérisé en ce que le dispositif pour produire une température accrue est un dispositif absorbant fortement le rayonnement thermique qui entoure partiellement la cathode à incandescence.

3. Tube à rayons X à foyer fin selon la revendication 1, caractérisé en ce que l'électrode de commande (4) est agencée comme un corps à paroi épaisse qui a la forme d'un cylindre creux comportant une saillie dirigée vers l'intérieur sur le côté frontal et dont le côté extérieur s'élargit en forme d'entonnoir, cet entonnoir couvrant un angle de 100° à 140°, et en ce que la cathode à incandescence est disposée de telle sorte que sa partie sortant le plus loin de l'intérieur de l'électrode de commande dans l'axe de l'électrode de commande soit dans un plan qui est situé dans la zone du bord inférieur de la partie en forme d'entonnoir de la surface frontale.

4. Tube à rayons X à foyer fin selon la revendication 1, caractérisé en ce que le fil (3) de la cathode à incandescence est plié en forme de U ou de V.

5. Tube à rayons X à foyer fin selon la revendication 1, caractérisé en ce que la cible (8) comporte une surface de courbure sphérique et l'angle de cible a une valeur comprise entre 0° et 10°.

6. Procédé pour former un microfoyer d'émission d'électrons de la cathode à incandescence d'un tube à rayons X, caractérisé en ce qu'il est utilisé un fil à incandescence (3) dont les dimensions de section sont grandes par rapport aux dimensions de la surface de sortie d'électrons, en ce que sur le fil à incandescence (3) est créée, dans la zone de la surface de sortie d'électrons, une zone de température accrue et en ce que le champ électrique est engendré de telle sorte qu'il atteigne sa valeur de crête dans cette zone de température accrue.

7. Procédé selon la revendication 6, caractérisé en ce que la zone de température accrue est créée par le fait que, au moyen d'un corps (4) absorbant le rayonnement thermique, il est absorbé plus de rayonnement thermique à partir de toute l'étendue de la surface du fil à incandescence qu'à partir de la zone de la surface de sortie d'électrons.

8. Procédé selon la revendication 6, caractérisé en ce que le fil à incandescence (3) est refroidi à un degré suffisamment différent pour qu'il règne dans la zone de la surface de sortie d'électrons la température la plus haute établie sur la surface du fil à incandescence (3).
